# FASCICULE DE BREVET EUROPEEN

(11) **EP 0 711 882 B1**
(45) Date de publication et mention de la délivrance du brevet: **03.05.2000**
(21) Numéro de dépôt: 95402481.6
(22) Date de dépôt: 07.11.1995
(51) Int. Cl.: E04B 9/18

(54) **Structure porteuse pour plafond démontable et suspente mise en oeuvre dans une telle structure porteuse**
Tragkonstruktion für eine demontierbare Abhängedecke und Abhängemittel zur Anwendung im solcher Tragkonstruktion
Supporting structure for a dismountable ceiling and suspending means for use in such a supporting structure

(30) Priorité: 08.11.1994 FR 9413362
(43) Date de publication de la demande: 15.05.1996
(73) Titulaire: PLACOPLATRE LAMBERT, 92282 Suresnes Cédex (FR)
(72) Inventeur: Funten, Marc, F-77290 Mitry Mory (FR); Klein, Jean-Pierre, F-92140 Clamart (FR)
(74) Mandataire: CABINET BONNET-THIRION

(56) Documents cités:
- AU-A- 5 301 679
- DE-A- 1 927 727
- GB-A- 880 226
- US-A- 2 485 090
- US-A- 2 742 122
- US-A- 3 608 857
- US-A- 4 827 687
- US-A- 4 905 952

## Description

La présente invention concerne d'une manière générale les plafonds démontables.

Ainsi qu'on le sait, il s'agit de faux plafonds, qui, dûment suspendus à une dalle de plancher, en sous face de celle-ci, ménage avec cette dalle de plancher un vide, et ce vide, communément appelé "plenum", est fréquemment mis en oeuvre, dans certains milieux, et, particulièrement, en milieu hospitalier, pour l'implantation de divers équipements techniques, tels que chemins de câbles, gaines d'amenée d'air frais et d'extraction d'air vicié, canalisations de circulation de fluide et autres.

En pratique, ces plafonds démontables sont constitués par une mosaïque de dalles de plafond, qui, disposées côte à côte, sont chacune individuellement amovibles, pour donner accès à leur droit aux équipements techniques sus-jacents.

La présente invention concerne plus particulièrement la structure porteuse mise en oeuvre pour le soutien de ces dalles de plafond.

Globalement, cette structure comporte, à ce jour, un réseau quadrillé de profilés de support présentant le long de leur bord inférieur des ailes sur lesquelles les dalles de plafond reposent par simple gravité, à savoir, d'une part, des profilés de support, qui sont directement suspendus à la dalle de plancher sus-jacente, et qui, par simple commodité, seront appelés ci-après profilés de support principaux, et, d'autre part, des profilés de support, appelés ci-après par simple commodité profilés de support secondaires, qui, formant traverses d'entretoisement entre les profilés de support principaux, sont de place en place crochetés sur ces profilés de support principaux, perpendiculairement à ceux-ci.

En pratique, pour la suspension des profilés de support principaux à la dalle de plancher sus-jacente, il est mis en oeuvre des tiges filetées qui sont dûment implantées de place en place dans cette dalle de plancher par des chevilles.

Cette disposition a pour avantage de permettre de ne mettre en oeuvre que des profilés de support relativement simples et légers.

Mais elle présente de nombreux inconvénients qui, pour l'essentiel, ont trait à la mise en oeuvre conjointe des très nombreuses tiges filetées nécessaires à leur suspension.

Tout d'abord, l'implantation de ces tiges filetées doit se faire suivant des entraxes rigoureux, correspondant à ceux des profilés de support principaux à soutenir.

Elle nécessite donc un tracé préalable particulièrement précis.

En outre, cette implantation peut s'avérer difficile, notamment dans un environnement encombré, et cela est le cas lorsque sont présents de nombreux équipements techniques, ceux-ci pouvant au moins localement s'opposer au passage des tiges filetées à implanter.

En outre, l'ancrage de ces tiges filetées dans la dalle de plancher sus-jacente est lui-même relativement long et pénible à réaliser.

De surcroît, le réglage en longueur de ces tiges filetées, nécessaires pour l'obtention d'une bonne planéité pour l'ensemble, est relativement délicat et long à réaliser.

Enfin, ces tiges filetées rendent également relativement difficile la mise en place éventuelle de plaques en matériau isolant entre la dalle de plancher et le faux plafond.

La présente invention a d'une manière générale pour objet une disposition permettant d'éviter ces inconvénients et conduisant en outre à d'autres avantages.

Elle propose, pour ce faire, de tirer parti de fourrures d'ossature déjà existantes du type de celles formant des fourrures d'ossature primaires dans la demande de brevet français qui, déposée le 8 mars 1985 sous le No 85 03424, a été publiée sous le No FR-A-2 578 570.

Ces fourrures d'ossature comportent, localement, de place en place, le long de leur bord inférieur, des découpes à la faveur de chacune desquelles il est formé au moins un épaulement tourné du côté de leur bord supérieur.

Dans la demande de brevet français No FR-A-2 578 570, il est proposé d'encliqueter directement des fourrures d'ossature secondaires dans ces découpes, en vue de l'établissement d'un plafond fixe.

Suivant l'invention, il est proposé d'y atteler des suspentes d'adaptation propres à la suspension des profilés de support principaux nécessaires à l'établissement d'un plafond démontable.

La présente invention a donc pour objet une structure porteuse pour plafond démontable du genre comportant, pour le soutien de dalles de plafond, un réseau quadrillé de profilés de support formé, d'une part, de profilés de support principaux, qui sont destinés à être suspendus à une dalle de plancher, et, d'autre part, de profilés de support secondaires, qui, à niveau avec les profilés de support principaux, sont établis de place en place entre ces profilés de support principaux, perpendiculairement à ceux-ci, cette structure porteuse étant d'une manière générale caractérisée en ce qu'elle comporte, pour la suspension des profilés de support principaux, d'une part, au moins une fourrure d'ossature qui présente une âme médiane, et, le long du bord inférieur de cette âme médiane, des ailes latérales, et qui comporte, localement, de place en place, le long de son bord inférieur, des découpes à la faveur de chacune desquelles il est formé au moins un épaulement tourné du côté de son bord supérieur, ces découpes affectant tant l'âme médiane, à la partie inférieure de celle-ci, que les ailes latérales, et présentant, chacune, dos à dos, parallèlement à ces ailes latérales, deux fentes à fond borgne, et ledit épaulement étant formé par la lèvre inférieure de l'une de ces fentes à fond borgne, et, d'autre part, au moins une suspente d'adaptation comportant, à sa partie supérieure, au moins une patte par laquelle elle est apte à être crochetée sur un épaulement de la fourrure d'ossature, et, à sa partie inférieure, une tête, par laquelle elle est adaptée à venir en prise avec ledit profilé de support principal à suspendre.

La ou les fourrures d'ossature mises en oeuvre suivant l'invention peuvent par exemple être dûment suspendues à la dalle de plancher sus-jacente, suivant par exemple des dispositions du type de celles décrites dans la demande de brevet français mentionnée ci-dessus.

Mais, du fait, notamment, que ces fourrures d'ossature peuvent aisément présenter une longueur relativement importante, le nombre de tiges filetées à mettre en oeuvre pour leur suspension est avantageusement réduit, ce qui facilite l'implantation et le réglage en longueur de ces tiges filetées.

En outre, cette implantation ne nécessite avantageusement aucun tracé particulier.

Conjointement, eu égard au nombre réduit de tiges filetées mises en oeuvre, les équipements techniques à prévoir trouvent aisément leur place.

Mais, en pratique, la ou les fourrures d'ossature mises en oeuvre suivant l'invention peuvent avantageusement avoir une longueur suffisante pour être directement posées de mur à mur, notamment lorsque les portées alors à respecter sont égales ou inférieures à trois mètres, ce qui libère alors totalement la place au-dessus d'elles.

Dans tous les cas, présentant, par avance, à un pas déterminé, les découpes propres à l'implantation des suspentes d'adaptation suivant l'invention, ces fourrures d'ossature évitent avantageusement tout tracé pour l'implantation des profilés de support principaux nécessaires au soutien des dalles de plafond.

De plus, par leur profil propre, elles présentent avantageusement une bonne résistance mécanique, au bénéfice de la solidité de l'ensemble.

Enfin, elles permettent, avantageusement, si désiré, une mise en place aisée de plaques en matériau isolant, ces plaques en matériau isolant pouvant par exemple venir reposer par simple gravité sur les ailes qu'elles présentent le long de leur bord inférieur, en trouvant leur place sur leur propre hauteur, sans interférer avec de quelconques tiges de suspension.

Les objets de l'invention, leurs caractéristiques et leurs avantages, ressortiront d'ailleurs de la description qui va suivre, à titre d'exemple, en référence aux dessins schématiques annexés sur lesquels :
la figure 1 est, avec des arrachements locaux, et de manière en partie éclatée, une vue partielle en perspective d'une structure porteuse suivant l'invention, vue de dessus ;
la figure 2 reprend, à échelle supérieure, le détail de la figure 1 repéré par un encart II sur cette figure 1 ;
la figure 3 est, à échelle encore supérieure, une vue en perspective d'une suspente d'adaptation mise en oeuvre dans cette structure porteuse ;
la figure 4 est une vue en élévation de face de cette suspente d'adaptation, suivant la flèche IV de la figure 3 ;
la figure 5 en est une vue en élévation latérale, suivant la flèche V de la figure 4 ;
la figure 6 est une vue en perspective qui, analogue à celle de la figure 3, se rapporte à une variante de réalisation de la suspente d'adaptation suivant l'invention.

Tel qu'illustré sur la figure 1, il s'agit, globalement, de suspendre à une quelconque dalle de plancher 10, en sous face de celle-ci, un plafond démontable 11, formé, pour l'essentiel, de dalles de plafond 12 de contour globalement quadrangulaire, et, par exemple carré.

De manière connue en soi, la structure porteuse 13 mise en oeuvre à cet effet comporte, pour le soutien des dalles de plafond 12, un réseau quadrillé de profilés de support 14P, 14S formé, d'une part, de profilés de support 14P principaux, qui sont destinés à être suspendus à la dalle de plancher 10, et, d'autre part, de profilés de support 14S secondaires, qui, à niveau avec les profilés de support 14P principaux, sont établis de place en place entre ces profilés de support 14P principaux, perpendiculairement à ceux-ci, en formant en quelque sorte des traverses d'entretoisement entre eux.

Ces profilés de support 14P, 14S, qui ont sensiblement le même profil, sont bien connus par eux-mêmes, et, ne relevant pas de la présente invention, ils ne seront que succinctement décrits ici.

Il suffira, en pratique, d'indiquer, qu'ils comportent une âme médiane 15, avec, le long du bord inférieur de celle-ci, des ailes latérales 16, sur lesquelles reposent, par simple gravité, les dalles de plafond 12, et, le long de son bord supérieur, dans la forme de réalisation représentée, un bourrelet 18.

L'âme médiane 15 des profilés de support 14P principaux présente, de place en place, des fentes 19, et, à leurs extrémités, les profilés de support 14S secondaires présentent des crochets 20 par lesquels ils sont crochetés sur les deux profilés de support 14P principaux entre lesquels ils s'étendent, à la faveur d'une des fentes 19 de l'âme médiane 15 de ceux-ci.

Suivant l'invention, la structure porteuse 13 comporte, pour la suspension des profilés de support 14P principaux, au moins une fourrure d'ossature 22 qui, à la manière de celle décrite dans le brevet français No 85 03424 mentionné ci-dessus, comporte, localement, de place en place, le long de son bord inférieur, des découpes 23 à la faveur de chacune desquelles il est formé au moins un épaulement 24 tourné du côté de son bord supérieur.

Dans la forme de réalisation représentée, et comme décrit dans la demande de brevet français FR-A-2 578 570, la fourrure d'ossature 22 a, en section transversale, un profil en I, avec une âme médiane 25, des ailes latérales 26 le long du bord inférieur de cette âme médiane 25, et des ailes 27 le long de son bord supérieur.

Les découpes 23 affectent tant l'âme médiane 25, à la partie inférieure de celle-ci, que les ailes 26 correspondantes.

L'épaulement 24 appartient à la partie subsistante de l'âme médiane 25, et il est en pratique formé par la lèvre inférieure d'une fente à fond borgne 29 ménagée dans cette âme médiane 25 parallèlement aux ailes latérales 26.

En pratique, pour chaque découpe 23 deux fentes à fond borgne 29 sont prévues dos à dos, et, donc, deux épaulements 24, de part et d'autre d'un talon 28 dont le bord inférieur est à niveau avec les ailes latérales 26.

La fourrure d'ossature 22 ainsi constituée peut avantageusement s'étendre suivant une portée relativement importante, et, par exemple, aller d'un des murs à l'autre, voire même être directement posée sur ceux-ci.

En variante, il est prévu, de place en place, pour son attelage à la dalle de plancher 10 sus-jacente, comme décrit dans la demande de brevet français FR-A-2 578 570, des suspentes 30.

En pratique, la structure porteuse 13 présente, de place en place, une pluralité de fourrures d'ossature 22.

De l'une à l'autre, les découpes 23 sont alignées, et les profilés de support 14P principaux sont établis à leur droit.

Suivant l'invention, pour l'attelage d'un profilé de support 14P principal à une fourrure d'ossature 22, il est prévu une suspente d'adaptation 31 comportant, d'une part, à sa partie supérieure, au moins une patte 35, par laquelle elle est apte à être crochetée sur un épaulement 24 d'une découpe 23 de cette fourrure d'ossature 22, et, d'autre part, à sa partie inférieure, une tête 36, par laquelle elle est adaptée à venir en prise avec le profilé de support 14P principal à suspendre.

En pratique, dans les formes de réalisation représentées, la suspente d'adaptation 31 comporte, globalement parallèlement l'une à l'autre, à distance l'une de l'autre, deux pattes 35, à raison d'une par épaulement 24 d'une découpe 23 de la fourrure d'ossature 22, et, pour leur crochetage sur un tel épaulement 24, ces pattes 35 sont à replier en direction de la tête 36.

Dans les formes de réalisation représentées, la suspente d'adaptation 31 est formée d'un seul tenant d'un seul et même flan, en pratique métallique, convenablement découpé et, éventuellement, plié.

Elle comporte donc une âme 38 plane.

Les pattes 35 s'étendent en bordure de cette âme 38, et, solidaires de celle-ci, elles sont aptes à être pliées.

Dans la forme de réalisation plus particulièrement représentée sur les figures 1 à 5, les pattes 35 sont issues de bras 40 formant latéralement des prolongements de l'âme 38, et elles sont, par avance, pliées à l'équerre, en atelier, globalement perpendiculairement à cette âme 38.

Les profilés de support 14P principaux comportant, comme décrit ci-dessus, un bourrelet 18 le long de leur bord supérieur, la tête 36 d'une suspente d'adaptation 31 forme, globalement parallèlement l'un à l'autre, dans la forme de réalisation représentée, deux doigts 41, qui, par des retours 42 dirigés l'un vers l'autre, sont propres à enserrer, avec jeu, un tel bourrelet 18, tel que schématisé en traits interrompus sur la figure 4.

Dans la forme de réalisation plus particulièrement représentée sur les figures 1 à 5, ces doigts 41 sont décalés l'un par rapport à l'autre perpendiculairement à l'âme 38 dont ils sont issus, et ils sont donc également décalés l'un par rapport à l'autre le long du profilé de support 14P principal dont ils enserrent le bourrelet 18.

Pour ce faire, ils sont chacun affectés, à leur racine, de deux plis 43, 44, qui sont parallèles entre eux, mais qui sont de sens de pliage opposés l'un par rapport à l'autre.

Par exemple, et tel que représenté, ces plis 43, 44 sont des plis à l'équerre.

Quoi qu'il en soit, l'un des doigts 41 s'étend en pratique d'un premier côté de l'âme 38, et l'autre du côté de celle-ci opposé au précédent.

Dans la forme de réalisation représentée, les retours 42 des deux doigts 41 s'étendent suivant le plan de ceux-ci, et, donc, parallèlement à l'âme 38, et, en pratique, suivant un contour globalement arrondi.

Quoi qu'il en soit, le décalage D1 entre les deux doigts 41 est fait au moins égal, et de préférence légèrement supérieur, à l'épaisseur D2 du bourrelet 18 des profilés de support 14P principaux.

Une suspente d'adaptation 31 peut ainsi avantageusement être engagée, par ses doigts 41, sur le le bourrelet 18 d'un tel profilé de support 14P principal, en un point quelconque de celui-ci, avec son âme 38 parallèle à l'âme médiane 15 de ce profilé de support 14P principal, tel que schématisé en traits interrompus sur la figure 4, avant d'être pivotée d'un quart de tour par rapport à ce profilé de support 14P principal.

Au terme de ce pivotement d'un quart de tour, la suspente d'adaptation 31 se trouve crochetée par ses doigts 41 sur le bourrelet 18 du profilé de support 14P principal sur lequel elle a été précédemment engagée, comme représenté en traits continus sur la figure 4.

Il suffit, ensuite, par coulissement le long d'un tel profilé de support 14P principal, d'engager ses pattes 35 sur les épaulements 24 de la découpe 23 concernée de la fourrure d'ossature 22, puis de plier en U ces pattes 35 en direction de la tête 36, comme représenté pour une telle suspente d'adaptation 31 sur la partie de droite de la figure 1.

Dans la variante de réalisation représentée sur la figure 6, les bras 40 dont sont issues les pattes 35 s'étendent sur toute la hauteur de l'âme 38, et les doigts 41 de la tête 36 sont eux-mêmes issus de ces bras 40.

En outre, pour une livraison à plat de l'ensemble, les pattes 35 restent initialement dans le plan de l'âme 38, et les doigts 41 s'étendent eux-mêmes suivant ce plan.

Bien entendu, la présente invention ne se limite pas aux formes de réalisation décrites et représentées, mais englobe toute variante d'exécution telle que décrite dans les revendications.

## Revendications

1. Structure porteuse pour plafond démontable du genre comportant, pour le soutien de dalles de plafond (12), un réseau quadrillé de profilés de support (14P, 14S) formé, d'une part, de profilés de support (14) principaux, qui sont destinés à être suspendus à une dalle de plancher (10), et, d'autre part, de profilés de support (14S) secondaires, qui, à niveau avec les profilés de support (14P) principaux, sont établis de place en place entre ces profilés de support (14P) principaux, perpendiculairement à ceux-ci, caractérisée en ce qu'elle comporte, pour la suspension des profilés de support (14P) principaux, d'une part, au moins une fourrure d'ossature (22), qui présente une âme médiane (25), et, le long du bord inférieur de cette âme médiane (25), des ailes latérales (26), et qui comporte, localement, de place en place, le long de son bord inférieur, des découpes (23) à la faveur de chacune desquelles il est formé au moins un épaulement (24) tourné du côté de son bord supérieur, lesdites découpes (23) affectant tant l'âme médiane (25), à la partie inférieure de celle-ci, que les ailes latérales (26), et présentant, chacune, dos à dos, parallèlement à ces ailes latérales (26), deux fentes à fond borgne (29), et ledit épaulement (24) étant formé par la lèvre inférieure de l'une de ces fentes à fond borgne (29), et, d'autre part, pour l'attelage d'un profilé de support (14P) principal à une telle fourrure d'ossature (22), une suspente d'adaptation (31) comportant, à sa partie supérieure, au moins une patte (35) par laquelle elle est apte à être crochetée sur un épaulement (24) de cette fourrure d'ossature (22), et, à sa partie inférieure, une tête (36), par laquelle elle est adaptée à venir en prise avec ledit profilé de support (14P) principal à suspendre.

2. Structure porteuse suivant la revendication 1, caractérisée en ce que, pour son crochetage sur un épaulement (24) de la fourrure d'ossature (22), la patte (35) de la suspente d'adaptation (31) est destinée à être pliée en direction de sa tête (36).

3. Structure porteuse suivant l'une quelconque des revendications 1, 2, caractérisée en ce que la suspente d'adaptation (31) comporte, globalement parallèlement l'une à l'autre, à distance l'une de l'autre, deux pattes (35).

4. Structure porteuse suivant l'une quelconque des revendications 1 à 3, caractérisée en ce que la tête (36) de la suspente d'adaptation (31) forme, globalement parallèlement l'un à l'autre, deux doigts (41) qui, par des retours (42) dirigés l'un vers l'autre, sont destinés à enserrer un bourrelet (18) aménagé le long du bord supérieur du profilé de support (14P) principal.

5. Structure porteuse suivant la revendication 4, caractérisée en ce que les deux doigts (41) de la tête (36) de la suspente d'adaptation (31), lorsqu'ils enserrent ledit bourrelet (18), sont décalés l'un par rapport à l'autre le long du profilé de support (14P) principal.

## Patentansprüche

1. Tragstruktur für eine abnehmbare Decke, die für die Montage von Deckenplatten (12) ein quadratisches Netz von Tragprofilteilen (14P, 14S) aufweist, das einerseits von Haupttragprofilteilen (14P) gebildet ist, die dazu bestimmt sind, an einer Bodenplatte (10) aufgehängt zu werden, und andererseits von Zusatztragprofilteilen (14S), die mit den Haupttragprofilteilen (14P) auf einer Höhe liegen und stellenweise zwischen diesen Haupttragprofilteilen (14P) senkrecht zu diesen angeordnet sind, dadurch gekennzeichnet, daß sie für die Aufhängung der Haupttragprofilteile (14P) einerseits mindestens ein Skelettfutter (22) aufweist, das einen Mittelsteg (25) und längs der Unterkante des Mittelstegs (25) Seitenschenkel (26) aufweist und örtlich stellenweise längs seiner Unterkante Ausschnitte (23) besitzt, in deren jedem mindestens eine seiner Oberkante zugewandte Schulter (24) vorgesehen ist, wobei diese Ausschnitte (23) sich sowohl im unteren Teil des Mittelstegs (25) als auch in den Seitenschenkeln (26) erstrecken und jeweils Rücken an Rücken parallel zu diesen Seitenschenkeln (26) zwei Schlitze (29) mit geschlossenem Boden aufweisen, und die Schulter (24) von der unteren Lippe eines dieser Schlitze (29) mit geschlossenem Boden gebildet ist, und andererseits zur Ankopplung eines Haupttragprofilteils (14P) an ein solches Skelettfutter (22) eine Anpassungsaufhängung (31), die in ihrem oberen Teil mindestens einen Lappen (35) besitzt, mit dem sie an einer Schulter (24) dieses Skelettfutters (22) eingehakt werden kann, und in ihrem unteren Teil einen Kopf (36), mit dem sie mit dem aufzuhängenden Haupttragprofilteil (14P) in Eingriff kommen kann.

2. Tragstruktur nach Anspruch 1, dadurch gekennzeichnet, daß der Lappen (35) der Anpassungsaufhängung (31) dazu bestimmt ist, für seine Einhakung an einer Schulter (24) des Skelettfutters (22) in Richtung seines Kopfs (36) gebogen zu werden.

3. Tragstruktur nach einem der Ansprüche 1, 2, dadurch gekennzeichnet, daß die Anpassungsaufhängung insgesamt parallel zueinander und in einem Abstand voneinander zwei Lappen (35) aufweist.

4. Tragstruktur nach einem der Ansprüche 1 bis 3, dadurch gekennzeichnet, daß der Kopf (36) der Anpassungsaufhängung (31) insgesamt parallel zueinander zwei Finger (41) bildet, die durch aufeinander zu gerichtete Umbiegungen (42) dazu bestimmt sind, einen längs der Oberkante des Haupttragprofilteils (14P) vorgesehenen Wulst (18) einzuschließen.

5. Tragstruktur nach Anspruch 4, dadurch gekennzeichnet, daß die beiden Finger (41) des Kopfs (36) der Anpassungsaufhängung (31), längs des Haupttragprofilteils (14P) gegeneinander versetzt sind, wenn sie den Wulst (18) einschließen.

## Claims

1. A bearer structure for a dismantleable ceiling of the kind comprising, for supporting ceiling panels (12), a squared grid system of shaped support members (14P, 14S) formed on the one hand by main shaped support members (14) which are intended to be suspended from a floor slab (10) and on the other hand secondary shaped support members (14S) which, level with the main shaped support members (14P), are disposed at spaced positions between said main shaped support members (14P) perpendicularly thereto, characterised in that for suspension of the main shaped support members (14P), it comprises on the one hand at least one framework blocking member (22) which has a central web (25) and, along the lower edge of said central web (25), lateral limbs (26), and which locally comprises at spaced positions along its lower edge cut-out (23), by means of each of which there is formed at least one shoulder (24) which is directed towards its upper edge, said cut-outs (23) involving both the central web (25) in the lower part thereof and the lateral limbs (26) and each having in back-to-back relationship and parallel to said lateral limbs (26) two blind-bottomed slots (29), and said shoulder (24) being formed by the lower lip of one of said blind-bottomed slots (29) and, on the other hand, for joining a main shaped support member (14P) to such a framework blocking member (22), a suspension adapter (31) comprising in its upper part at least one lug (35) by way of which it is capable of being hooked onto a shoulder (24) of said framework blocking member (22) and, in its lower part, a head (36) by means of which it is adapted to come into engagement with said main shaped support member (14P) to be suspended.

2. A bearer structure according to claim 1 characterised in that, for its hooking engagement on a shoulder (24) of the framework blocking member (22), the lug (35) of the suspension adapter (31) is intended to be bent in the direction of its head (36).

3. A bearer structure according to either one of claims 1 and 2 characterised in that the suspension adapter (31) comprises two lugs (35) which are generally in mutually parallel relationship at a spacing from each other.

4. A bearer structure according to any one of claims 1 to 3 characterised in that the head (36) of the suspension adapter (31) forms in generally mutually parallel relationship two fingers (41) which, by means of bend portions (42) which are directed towards each other, are intended to embrace an enlarged portion (18) disposed along the upper edge of the main shaped support member (14P).

5. A bearer structure according to claim 4 characterised in that the two fingers (41) of the head (36) of the suspension adapter (31), when they embrace said enlarged portion (18), are displaced relative to each other along the main shaped support member (14P).
